# EUROPÄISCHE PATENTSCHRIFT

(11) **EP 2 904 627 B1**
(45) Veröffentlichungstag und Bekanntmachung des Hinweises auf die Patenterteilung: **28.09.2016**
(21) Anmeldenummer: 14705334.2
(22) Anmeldetag: 18.02.2014
(51) Int. Cl.: H01H 71/12

(54) **SCHALTER, INSBESONDERE LEISTUNGSSCHALTER FÜR NIEDERSPANNUNGEN**
SWITCH, IN PARTICULAR POWER SWITCH, FOR LOW VOLTAGES
COMMUTATEUR, EN PARTICULIER DISJONCTEUR POUR BASSES TENSIONS

(30) Priorität: 08.03.2013 DE 102013203985
(43) Veröffentlichungstag der Anmeldung: 12.08.2015
(73) Patentinhaber: Siemens Aktiengesellschaft, 80333 München (DE)
(72) Erfinder: DANKERT, Mario, 06779 Raguhn-Jeßnitz (DE)
(86) Internationale Anmeldenummer: PCT/EP2014/053076
(87) Internationale Veröffentlichungsnummer: WO 2014/135363

(56) Entgegenhaltungen:
- WO-A1-99/14779
- DE-A1-102005 047 042
- DE-A1-102009 033 542
- DE-A1-102011 083 583

## Beschreibung

Die Erfindung betrifft einen Schalter gemäß dem Oberbegriff des Anspruchs 1.

Leistungsschalter für Niederspannungen sind bekannt und dienen zum Schutz von elektrischen Netzen und dergleichen. Sie weisen mechanisch trennbare Kontaktelemente auf, die bei geschlossenem Schalter aneinander anliegen. Der zu überwachende Strom fließt durch den Schalter und über die Kontaktelemente. Eine elektronische Auslöseeinheit prüft jeweils, ob eine vorgegebene Strombedingung erfüllt ist. Bei erfüllter Strombedingung wird die Trennung der Kontaktelemente ausgelöst. Eine Kontaktmechanik, welche eine um ihre Längsachse drehbar gelagerte Schaltwelle aufweist, dient zur Trennung der Kontaktelemente im Auslösefall sowie zum Einschalten des Schalters, d. h. zum Verbinden der voneinander getrennten Kontaktelemente.

Zur Energieversorgung der Auslöseeinheit wird dem durch den Schalter fließenden elektrischen Strom mittels eines Stromwandlers jeweils die benötigte elektrische Energie entnommen, d.h. die Auslöseeinheit ist eigenversorgt. Sie entnimmt ihre elektrische Energie also aus dem Netz, welches der Leistungsschalter schützen soll.

Das Schalten auf einen Kurzschluss stellt für die Energieversorgung der elektronischen Auslöseeinheit den schlimmsten Fall dar. Innerhalb kürzester Zeit muss der Stromwandler dann die Energie für die (Elektronik der) Auslöseeinheit bereitgestellt, der Strom gemessen und ausgewertet sowie ein Auslösesignal generiert werden. Für diesen Fall müssen die Stromwandler entsprechend ausgelegt werden.

Im Falle eines Gleichstrom-Netzes kann für das Schalten auf einen Kurzschluss ein induktiver Stromwandler verbaut werden, um die Energieversorgung der Auslöseeinheit zu gewährleisten.

Das Dokument DE 10 2011 083583 A1 offenbart in diesem Zusammenhang einen Schalter, insbesondere Leistungsschalter für Niederspannungen, zum Unterbrechen eines durch einen Leiter fließenden elektrischen Stroms.

Das Dokument WO 99/14779 A1 offenbart eine Anordnung zur Gewinnung einer Hilfsenergie für den Betrieb eines Auslösesystems eines Niederspannungs-Leistungsschalters.

Nachteilig ist dabei, dass die Energieversorgung, die für den Normalbetrieb ausgelegt ist, nicht immer sicherstellen kann, dass jeweils, also auch bei anderen Betriebsbedingungen, ausreichend Energie zur Verfügung steht.

Die Lösung ist durch die Merkmale des Anspruchs 1 gegeben; die Unteransprüche stellen vorteilhafte Ausgestaltungen dar.

Die Lösung sieht vor, dass an der Schaltwelle ein einen feststehenden und einen beweglichen Teil umfassender elektrischer Generator derart angeordnet ist, dass der bewegliche Teil fest auf der Schaltwelle sitzt, wobei der Generator einen Teil der beim Einschalten aufzubringenden mechanischen Energie in elektrische Energie umwandelt, welche die Auslöseeinheit jeweils während des Einschaltens mit Energie versorgt.

Um die erzeugte elektrische Energie des Generators besser nutzen zu können, wird vorgeschlagen, dass der Generator einen Energiespeicher auflädt.

Im einfachsten Fall ist der Energiespeicher als Kondensator ausgebildet.

Der Generator ist derart bemessen, dass die erzeugte elektrische Energie jeweils ausreicht, um beim Einschalten zu prüfen, ob die Strombedingung erfüllt ist, und bei erfüllter Strombedingung den Schalter auszulösen.

Die Erfindung wird nachfolgend anhand eines Ausführungsbeispiels näher beschrieben. Der Schalter ist als Leistungsschalter für Niederspannungen ausgebildet und weist (allgemein für jede Stromphase) je einen Kontakt auf, der aus mechanisch trennbaren Kontaktelementen in Form von Kontaktstücken gebildet ist. Eines der beiden Kontaktstücke ist feststehend, während das andere beweglich angeordnet ist. Die Kontaktstücke liegen bei geschlossenem Schalter aneinander an. Der Strom fließt über Anschlussfahnen und die aneinander anliegenden Kontaktstücke durch den Schalter.

Eine elektronische Auslöseeinheit erfasst über einen Energiewandler (insbesondere Stromwandler) die jeweils durch den Schalter fließende elektrische Energie. Wenn diese eine vorgegebene Energieschwelle überschreitet, also eine vorgegebene Energiebedingung (bzw. Strombedingung) erfüllt ist, löst die Auslöseeinheit aus und die Kontaktstücke werden voneinander getrennt, d.h. das bewegliche Kontaktelement wird von dem feststehenden abgehoben.

Das Trennen der Kontaktstücke erfolgt mittels einer Kontaktmechanik in Form eines Schaltschlosses, das mit Hilfe eines Federspeichers (Energiespeichers) gespannt wird. Das Schaltschloss weist eine Schaltwelle auf, die um ihre Längsachse drehbar gelagert ist. Zum Spannen des Schaltschlosses wird die Schaltwelle gegen die Kraft des Federspeichers um ihre Längsachse gedreht und in ihrer Endstellung verrastet.

Zur Energieversorgung der Auslöseeinheit im laufenden Betrieb dient eine Versorgungseinheit. Diese entnimmt der elektrischen Energie, die durch den Schalter fließt, einen (relativ kleinen) Anteil.

An der Schaltwelle ist ein elektro-magnetischer Generator angeordnet. Der Generator umfasst einen feststehenden und einen beweglichen Teil, wobei letzterer fest auf der Schaltwelle sitzt.

Eine Drehbewegung der Schaltwelle, wie sie beim Einschalten des Schalters erfolgt, führt auf diese Weise zur Umwandlung von mechanischer Drehbewegungs-Energie in elektrische Energie. D.h., dass beim Einschalten jeweils ein Teil der aufzubringenden mechanischen Energie in elektrische Energie umgewandelt wird.

Die generierte elektrische Energie lädt einen Energiespeicher in Form eines elektrischen Kondensators auf.

Generator und Kondensator sind so dimensioniert, dass die elektrische Energie jeweils ausreicht, um die Auslöseeinheit beim Einschalten prüfen zu lassen, ob die Strombedingung erfüllt ist, und bei erfüllter Strombedingung das mechanisch vorgespannte Schaltschloss und damit den Schalter auszulösen.

## Patentansprüche

1. Schalter
mit mechanisch trennbaren Kontaktelementen, die bei geschlossenem Schalter aneinander anliegen und über die ein zu überwachender Strom durch den Schalter fließt,
mit einer elektronischen Auslöseeinheit, welche jeweils eine Kontaktmechanik auslöst, wenn eine vorgegebene Strombedingung erfüllt ist, wobei die Trennung der Kontaktelemente im Auslösefall und das Einschalten des Schalters mittels der Kontaktmechanik, welche eine um ihre Längsachse drehbar gelagerte Schaltwelle aufweist, erfolgt, und
mit einer Versorgungseinheit, welche dem durch den Schalter fließenden Strom eine erste elektrische Energie zur Energieversorgung der Auslöseeinheit entnimmt,
**dadurch gekenzeichnet**,
dass an der Schaltwelle ein einen feststehenden und einen beweglichen Teil umfassender elektrischer Generator derart angeordnet ist, dass der bewegliche Teil fest auf der Schaltwelle sitzt, wobei der Generator einen Teil der beim Einschalten aufzubringenden mechanischen Energie in eine zweite elektrische Energie umwandelt, welche die Auslöseeinheit jeweils während des Einschaltens mit elektrischer Energie versorgt.

2. Schalter nach Anspruch 1,
**dadurch gekenzeichnet**,
dass der Generator einen Energiespeicher auflädt.

3. Schalter nach Anspruch 2,
**dadurch gekenzeichnet**,
dass der Energiespeicher als Kondensator ausgebildet ist.

4. Schalter nach einem der Ansprüche 1 - 3
**dadurch gekenzeichnet**,
dass die zweite elektrische Energie jeweils ausreicht, um beim Einschalten zu prüfen, ob die Strombedingung erfüllt ist, und bei erfüllter Strombedingung den Schalter auszulösen.

## Claims

1. Breaker
having mechanically separable contact elements which are in abutment when the breaker is closed and via which a current to be monitored flows through the breaker,
having an electronic trigger unit which triggers in each case a contact mechanics unit if a predefined current condition has been met, wherein, in the event of triggering, the contact elements are separated and the breaker is turned on by means of the contact mechanics unit, which has a breaker shaft which is rotatably mounted about the longitudinal axis thereof, and having a supply unit which draws a first electric power from the current flowing through the breaker to supply the trigger unit with power,
**characterized**
**in that** an electric generator comprising a stationary and a displaceable part is arranged at the breaker shaft such that the displaceable part is fixed to the breaker shaft, wherein the generator converts some of the mechanical energy to be applied during switching-on into a second electric power which supplies the trigger unit with electric power in each case during switching-on.

2. Breaker according to Claim 1,
**characterized**
**in that** the generator charges an energy store.

3. Breaker according to Claim 2,
**characterized**
**in that** the energy store is designed as a capacitor.

4. Breaker according to any of Claims 1 to 3,
**characterized**
**in that** the second electric power is in each case sufficient to check during switching-on whether the current condition has been met and, if the current condition has been met, to trigger the breaker.

## Revendications

1. Commutateur comportant
- des éléments de contact séparables mécaniquement qui sont appliqués l'un contre l'autre lorsque le commutateur est fermé et via lesquels un courant à surveiller traverse le commutateur ;
- une unité de déclenchement électronique qui déclenche respectivement une mécanique de contact si une condition de courant prédéterminée est remplie, la séparation des éléments de contact ayant lieu en cas de déclenchement et l'enclenchement du commutateur se faisant au moyen de la mécanique de contact qui comporte un arbre de commande logé rotatif autour de son axe longitudinal et
- une unité d'alimentation qui tire du courant traversant le commutateur une première énergie électrique pour l'alimentation électrique de l'unité de déclenchement,
**caractérisé en ce qu'**est agencé, sur l'arbre de commande, un générateur électrique comprenant une partie fixe et une partie mobile de telle sorte que la partie mobile est solidaire de l'arbre de commande, le générateur convertissant une partie de l'énergie mécanique à fournir lors de l'enclenchement en une deuxième énergie électrique qui alimente l'unité de déclenchement en énergie électrique respectivement pendant l'enclenchement.

2. Commutateur selon la revendication 1, **caractérisé en ce que** le générateur charge un accumulateur d'énergie.

3. Commutateur selon la revendication 2, **caractérisé en ce que** l'accumulateur d'énergie est réalisé en tant que condensateur.

4. Commutateur selon l'une des revendications 1 à 3, **caractérisé en ce que** la deuxième énergie électrique est respectivement suffisante pour vérifier, lors de l'enclenchement, si la condition de courant est remplie et pour déclencher le commutateur lorsque la condition de courant est remplie.
